# FASCICULE DE BREVET EUROPEEN

(11) **EP 4 191 347 B1**
(45) Date de publication et mention de la délivrance du brevet: **17.09.2025**
(21) Numéro de dépôt: 21211730.3
(22) Date de dépôt: 01.12.2021
(51) Int. Cl.: G04B 37/00, G04B 37/11, G04G 17/02, G04G 17/08

(54) **BOITE DE MONTRE COMPRENANT UN FOND ORIENTÉ DANS UNE POSITION ANGULAIRE PRÉDÉFINIE**
ARMBANDUHRENGEHÄUSE MIT EINEM BODEN, DER IN EINER VORDEFINIERTEN WINKELPOSITION AUSGERICHTET IST
WATCH CASE COMPRISING A BOTTOM ORIENTED IN A PREDETERMINED ANGULAR POSITION

(43) Date de publication de la demande: 07.06.2023
(73) Titulaire: The Swatch Group Research and Development Ltd, 2074 Marin (CH)
(72) Inventeur: ALLIMANN, Joël, 1565 Vallon (CH); GARCIN, Simon, 1585 Salavaux (CH)
(74) Mandataire: ICB SA

(56) Documents cités:
- EP-A1- 1 278 108
- GB-A- 1 042 457
- US-A1- 2013 329 537
- US-A1- 2016 252 882

## Description

### Domaine technique de l'invention

L'invention relève du domaine de l'horlogerie, et notamment des composants d'une boite de montre.

Plus particulièrement, l'invention concerne une boite de montre comportant un fond orienté dans une position angulaire prédéfinie.

### Arrière-plan technologique

Les boites de montre comportent une carrure de part et d'autre de laquelle sont fixés une glace et un fond.

Le fond peut être fixé à la carrure par vissage, par assemblage du type à baïonnette ou par ajustement serré par montage à la presse, c'est-à-dire par chassage.

Dans le cas de la fixation du fond à la carrure par chassage, un joint est agencé dans la carrure et est comprimé radialement par le fond contre la carrure lors du chassage du fond dans la carrure. Le joint a pour effet de conférer à la boite un niveau d'étanchéité désiré à l'eau et à l'air, ainsi que d'assurer la tenue mécanique de l'assemblage, comme divulgué par le document GB1042457A par exemple.

Lorsqu'il présente, sur une surface visible, un motif tel qu'un logo d'une marque, il est souhaitable que le fond soit orienté de sorte que ledit motif soit aligné par rapport à un axe vertical 6 heures - 12 heures, pour des raisons de qualité perçue notamment.

L'orientation du fond par rapport à la carrure est généralement réalisée manuellement par un pré-positionnement adéquat du fond par rapport à la carrure avant le montage à la presse, à l'aide de repères visuels présents sur la carrure ou le fond, par exemple grâce à une encoche pour la tige de réglage.

Dans le cas de ce type de fixation du fond à la carrure, la précision de l'orientation du fond dépend donc essentiellement de l'habileté de l'opérateur réalisant le pré-positionnement du fond par rapport à la carrure.

On comprend bien que le niveau de qualité des assemblages réalisés peut varier de façon importante.

Il existe donc un besoin de réaliser des assemblages de boites de montre dans lesquels l'orientation du fond par rapport à la carrure est maitrisée, de sorte à obtenir un niveau de qualité élevé et constant.

### Résumé de l'invention

L'invention résout les inconvénients précités en proposant une solution permettant de maitriser l'orientation du fond par rapport à la carrure lors de sa fixation par ajustement serré.

A cet effet, la présente invention concerne une boite de montre comprenant un fond chassé dans une carrure par l'intermédiaire d'un joint, le fond comportant un corps depuis lequel s'étend radialement une lèvre, ledit corps comprenant une portée annulaire axiale et ladite lèvre comprenant une portée annulaire radiale.

La carrure comporte une ouverture axiale et présente une portée annulaire axiale s'étendant en vis-à-vis de la portée annulaire axiale du corps du fond, et une portée annulaire radiale en appui contre la portée annulaire radiale de la lèvre.

Le joint est interposé entre les portées annulaires axiales de la carrure et du fond, lesdites portées annulaires axiales présentant des profils périphériques de formes complémentaires, sensiblement circulaires, comprenant l'un et l'autre, une première portion en forme d'arc de cercle présentant un premier rayon R1, R2, et une deuxième portion en forme d'arc de cercle auquel est reliée la première portion, présentant un deuxième rayon r1, r2 dont la valeur est inférieure de celle du premier rayon R1, R2.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, la valeur du deuxième rayon r1, r2 est supérieur à la moitié de la valeur du premier rayon R1, R2.

Dans des modes particuliers de réalisation, le profil périphérique des portées annulaires axiales de la carrure et du fond comprennent premières et deuxièmes portions en forme d'arcs de cercles réparties alternativement, les unes à la suite des autres.

Dans des modes particuliers de réalisation, les portées annulaires axiales de la carrure et du fond sont configurées de sorte que les flèches des premières et deuxièmes portions en forme d'arcs de cercle sont séparées les unes des autres par un angle de 60 degrés.

Dans des modes particuliers de réalisation, les portées annulaires axiales de la carrure et du fond sont configurées de sorte que les flèches des portions en forme d'arcs de cercle définissent des segments de droites sécantes en un point matérialisant le centre de l'ouverture.

Dans des modes particuliers de réalisation, la forme définie par le profil périphérique des portées annulaires axiales est convexe.

Dans des modes particuliers de réalisation, le joint présente un profil complémentaire de ceux des portées annulaires axiales de la carrure et du fond.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en coupe selon un plan radial d'une partie d'une boite selon un exemple préféré de réalisation de l'invention ;
- les figures 2 et 3 représentent respectivement une vue de dessus d'un fond de la boite de la figure 1 et une vue de dessous d'une carrure de la boite de la figure 1.

### Description détaillée de l'invention

La présente invention concerne une boite de montre 10 dont une portion est représentée sur la vue en coupe selon un plan radial de ladite boite de montre 10 de la figure 1.

La boite de montre 10 comporte une carrure 20 de forme générale circulaire comportant une ouverture 21 axiale recevant une glace (non représentée) à l'une de ses extrémités dite « extrémité supérieure », opposée à un fond 30 chassé à une autre extrémité de ladite carrure 20, dite « extrémité inférieure ». La glace, le fond 30 et la carrure 20 définissent un volume à l'intérieur duquel est agencé un mouvement horloger, de façon connue de l'homme du métier.

Le mouvement horloger et les autres composants horlogers utilisés dans une boite de montre 10 étant connus de l'homme du métier et ne faisant pas partie de la présente invention, ils ne sont pas représentés sur les figures, ni décrits ci-après.

Le fond 30 présente une forme générale circulaire et comporte un corps 31 depuis lequel s'étend radialement une lèvre 32 formant un épaulement périphérique par rapport audit corps 31. Plus précisément, comme le montre la vue en coupe de la figure 1, l'épaulement est formé par une portée annulaire axiale 310 du corps 31 et par une portée annulaire radiale 320 de la lèvre 32.

Lesdites portées annulaires axiale 310 et radiale 320 sont prévues pour constituer des surfaces d'appui comme décrit plus en détail ci-après.

Les directions axiale et radiale sont définies dans le présent texte relativement au boitier de montre 10, et en particulier relativement à l'ouverture 21 de la carrure 20. De façon connue du domaine de l'horlogerie, la direction axiale s'étend de l'une à l'autre des extrémités supérieure et inférieure de la carrure 20 et la direction radiale s'étendant perpendiculairement à ladite direction axiale.

Au niveau de son extrémité inférieure, la carrure 20 présente une portée annulaire axiale 200 s'étendant en vis-à-vis de la portée annulaire axiale 310 du fond 30. Cette portée annulaire axiale 200 est reliée à une portée annulaire radiale 201 en appui contre la portée annulaire radiale 320 de la lèvre 32. La portée annulaire radiale 201 de la carrure 20 forme une surface d'extrémité de ladite carrure 20 dans l'exemple préféré de réalisation de l'invention représenté sur les figures.

Un joint 40 annulaire est avantageusement interposé entre les portées annulaires axiales 200 et 310 respectivement de la carrure 20 et du fond 30, et est comprimé par l'une et l'autre desdites portées annulaires axiales 200 et 310, comme représenté sur la figure 1. Cette compression du joint 40 permet de conférer une étanchéité à l'eau et à l'air au boitier de montre selon un niveau souhaité et génère un effort de serrage permettant la fixation du fond 30 sur la carrure 20.

Avantageusement, les portées annulaires axiales 200 et 310 de la carrure 20 et du fond 30 sont de formes complémentaires, et ne présentent pas une forme de révolution. Au contraire, bien qu'il présente une forme sensiblement circulaire, comme le montrent les figures 2 et 3, leur profil périphérique respectif comporte une première portion en forme d'arc de cercle présentant un premier rayon R1, R2 et une deuxième portion en forme d'arc de cercle reliée à la première portion et présentant un deuxième rayon r1, r2 inférieur au premier rayon R1, R2. Les premières portions de la carrure 20 et du fond 30 sont destinées à reposer en regard l'une de l'autre, de même que les deuxièmes portions de la carrure 20 et du fond 30 sont destinées à reposer en regard l'une de l'autre.

Les premiers et deuxièmes rayons R1, R2 et r1, r2 sont représentés sur les figures 2 et 3 par des flèches.

Le terme « profil périphérique » définit dans le présent texte la projection des portées annulaires axiales 200 et 310 respectivement de la carrure 20 et du fond 30 sur un plan P perpendiculaire à la direction axiale et parallèle à la direction radiale. Autrement dit, le plan P est parallèle aux portées annulaires radiales 201 et 320 de la carrure 20 et de la lèvre 32, tel que représenté sur les figures 1 et 2.

On entend par le terme « complémentaire », que les formes des portées annulaires axiales 200 et 310 sont identiques, seules les dimensions desdites portées annulaires axiales variant l'une par rapport à l'autre.

Ces conformations du fond 30 et de la carrure 20, visibles respectivement sur les figures 2 et 3, permettent de garantir la performance de l'étanchéité de la boite de montre 10 à l'eau et à l'air en préservant le profil périphérique des portées annulaires axiales 200 et 310 de tout angle, ligne brisée ou arrête, etc, par la continuité des surfaces courbes, tout en jouant un rôle de détrompeur dans l'orientation du fond 30 vis-à-vis de la carrure 20 lors de leur assemblage l'un à l'autre.

En effet, pour chasser le fond 30 dans la carrure 20, il n'est alors possible d'orienter le fond 30 que selon une position dans laquelle les formes des portées annulaires axiales 200 et 310 sont alignées l'une par rapport à l'autre, c'est-à-dire une position dans laquelle les premières portions sont agencées l'une en regard de l'autre et les deuxièmes portions sont agencées l'une en regard de l'autre.

Avantageusement, pour garantir un niveau important d'étanchéité à l'eau et à l'air la forme définie par le profil périphérique des portées annulaires axiales 200 et 310 de la carrure 20 et du fond 30 est convexe, en ce sens que lesdites portées annulaires axiales 200 et 310 sont situées respectivement toutes entières du même côté d'une droite tangente appliquée en tout point de leur profil périphérique. Le terme « convexe » est ici employé dans sa définition propre au domaine de la géométrie.

Préférentiellement, dans un exemple préféré de réalisation de l'invention, les valeurs des deuxièmes rayons r1, r2 des deuxièmes portions des portées annulaires axiales 200 et 310 de la carrure 20 et du fond 30 sont respectivement supérieures à la moitié des valeurs des premiers rayons R1, R2 des premières portions de la carrure 20 et du fond 30.

Cette caractéristique participe à la continuité des surfaces courbes et donc à éviter que la forme du profil périphérique des portées annulaires axiales 200 et 310 ne comporte d'angle de ligne brisée ou d'arrête.

En particulier, la différence entre les valeurs des premiers et des deuxièmes rayons R1 et r1 de la portée annulaire axiale 200 de la carrure 20, ainsi que la différence la différence entre les valeurs des premiers et des deuxièmes rayons R2 et r2 de la portée annulaire axiale 310 du fond 30, est de l'ordre de quelques millimètres ou dixièmes de millimètres.

Comme le montrent les figures 2 et 3, la forme des portées annulaires axiales 200 et 310 de la carrure 20 et du fond 30 comprend plusieurs premières et deuxièmes portions en forme d'arcs de cercles réparties alternativement, les unes à la suite des autres. Autrement dit, deux premières portions en forme d'arc de cercle successives sont reliées l'une à l'autre par une deuxième portion en forme d'arc de cercle et deux deuxièmes portions en forme d'arc de cercle successives sont reliées l'une à l'autre par une première portion en forme d'arc de cercle.

Dans l'exemple préféré de réalisation de l'invention, les portées annulaires axiales 200, 310 de la carrure 20 et du fond 30 sont configurées de sorte que les flèches des premières et deuxièmes portions en forme d'arcs de cercles sont séparées les unes des autres par un angle de 60 degrés. La notion de flèche d'un arc de cercle est connue de l'homme du métier. Cet angle agit aisément comme détrompeur efficace permettant d'orienter un fond dans une carrure. Un défaut d'orientation serait rapidement perceptible et corrigeable pour l'opérateur.

En d'autres termes, les portées annulaires axiales 200 et 310 de la carrure 20 et du fond 30 comportent trois premières portions et trois deuxièmes portions en forme d'arcs de cercles alternativement réparties les unes à la suite des autres.

Par ailleurs, les flèches des portions en forme d'arcs de cercles définissent des segments de droites sécantes en un point matérialisant le centre de l'ouverture 21.

Préférentiellement, le joint 40 présente un profil périphérique complémentaire de ceux de la portée annulaire axiale 310 de la lèvre 32 et de la portée annulaire axiale 200 de la carrure 20.

Sur la figure 1, le joint 40 a été représenté avec une section droite de forme rectangulaire. Dans d'autres exemples de réalisation de l'invention, il peut comporter une section droite de forme circulaire ou autre.

Avantageusement, la portée annulaire radiale 320 du fond 30 peut comporter une surépaisseur annulaire 321 pour recevoir le joint 40 en appui, comme le montre les figures 1 et 3. Ainsi, la portée annulaire radiale 201 de la carrure 20 repose en appui contre une portion d'extrémité de la portée annulaire radiale 320 du fond 30.

Le fond 30 et la carrure 20 peuvent être réalisés en tout matériau approprié, par exemple en métal, tel qu'en acier ou en métal précieux, en céramique, etc.

Le joint 40 peut également être réalisé en tout matériau approprié, tel qu'en polymère, ayant une dureté de 75 ± 10 Shore D.

De manière plus générale, il est à noter que les modes de mise en œuvre et de réalisation considérés ci-dessus ont été décrits à titre d'exemples non limitatifs, et que d'autres variantes sont par conséquent envisageables.

Par exemple, il est envisageable que le profil périphérique des portées annulaires axiales 200 et 310 de la carrure 20 et du fond 30 présente plus de deux portions en forme d'arcs de cercles dont les rayons sont différents et/ou qu'il comporte plus de trois premières portions et plus de trois deuxièmes portions en forme d'arcs de cercles alternativement réparties les unes à la suite des autres.

## Revendications

1. Boite de montre (10) comprenant un fond (30) chassé dans une carrure (20) par l'intermédiaire d'un joint (40), le fond (30) comportant un corps (31) depuis lequel s'étend radialement une lèvre (32), ledit corps (31) comprenant une portée annulaire axiale (310) et ladite lèvre (32) comprenant une portée annulaire radiale (320), la carrure (20) comportant une ouverture (21) axiale et présente une portée annulaire axiale (200) s'étendant en vis-à-vis de la portée annulaire axiale (310) du corps (31) du fond (30), et une portée annulaire radiale (201) en appui contre la portée annulaire radiale (320) de la lèvre (32), le joint (40) étant interposé entre les portées annulaires axiales (200, 310) de la carrure (20) et du fond (30), et où les portées annulaires axiales (200, 310) de la carrure (20) et du fond (30) présentent des profils périphériques de forme complémentaire, sensiblement circulaire, comprenant l'un et l'autre, une première portion en forme d'arc de cercle présentant un premier rayon (R1, R2), et une deuxième portion en forme d'arc de cercle auquel est reliée la première portion, présentant un deuxième rayon (r1, r2) dont la valeur est inférieure de celle du premier rayon (R1, R2).

2. Boite de montre (10) selon la revendication 1, dans laquelle la valeur du deuxième rayon (r1, r2) est supérieure à la moitié de la valeur du premier rayon (R1, R2).

3. Boite de montre (10) selon l'une des revendications 1 ou 2, dans laquelle le profil périphérique des portées annulaires axiales (200, 310) de la carrure (20) et du fond (30) comprennent plusieurs premières et deuxièmes portions en forme d'arcs de cercle réparties alternativement, les unes à la suite des autres.

4. Boite de montre (10) selon l'une des revendications 1 à 3, dans laquelle les portées annulaires axiales (200, 310) de la carrure (20) et du fond (30) sont configurées de sorte que les flèches des premières et deuxièmes portions en forme d'arcs de cercle sont séparées les unes des autres par un angle de 60 degrés.

5. Boite de montre (10) selon l'une des revendications 1 à 4, dans laquelle les portées annulaires axiales (200, 310) de la carrure (20) et du fond (30) sont configurées de sorte que les flèches des portions en forme d'arcs de cercle définissent des segments de droites sécantes en un point matérialisant le centre de l'ouverture (21).

6. Boite de montre (10) selon l'une des revendications 1 à 5, dans laquelle la forme définie par le profil périphérique des portées annulaires axiales (200, 310) est convexe.

7. Boite de montre (10) selon l'une des revendications 1 à 6, dans laquelle le joint (40) présente un profil complémentaire de ceux des portées annulaires axiales (200, 310) de la carrure (20) et du fond (30).

## Patentansprüche

1. Uhrengehäuse (10), das einen Boden (30) umfasst, welcher mittels einer Dichtung (40) in ein Mittelteil (20) eingepresst ist. Der Boden (30) weist einen Grundkörper (31) auf, von dem sich eine Lippe (32) radial erstreckt. Der Grundkörper (31) besitzt eine axiale ringförmige Anlagefläche (310), während die Lippe (32) eine radiale ringförmige Anlagefläche (320) aufweist. Das Mittelteil (20) besitzt eine axiale Öffnung (21) sowie eine axiale ringförmige Anlagefläche (200), die der axialen ringförmigen Anlagefläche (310) des Grundkörpers (31) des Bodens (30) gegenüberliegt, und eine radiale ringförmige Anlagefläche (201), die an der radialen Anlagefläche (320) der Lippe anliegt. Die Dichtung (40) ist zwischen den axialen ringförmigen Anlageflächen (200, 310) des Mittelteils (20) und des Bodens (30) angeordnet. Die axialen ringförmigen Anlageflächen (200, 310) des Mittelteils (20) und des Bodens (30) weisen komplementär geformte, im Wesentlichen kreisförmige Randprofile auf, die jeweils eine erste Abschnittsfläche in Form eines Kreisbogens mit einem ersten Radius (R1, R2) und eine daran anschließende zweite kreisbogenförmige Abschnittsfläche mit einem kleineren zweiten Radius (r1, r2) umfassen.

2. Uhrengehäuse (10) nach Anspruch 1, bei dem der Wert des zweiten Radius (r1, r2) größer ist als die Hälfte des Wertes des ersten Radius (R1, R2).

3. Uhrengehäuse (10) nach einem der Ansprüche 1 oder 2, bei dem das periphere Profil der axialen ringförmigen Anlageflächen (200, 310) des Mittelteils (20) und des Bodens (30) mehrere erste und zweite Kreisbogensegmente umfasst, die abwechselnd und aufeinanderfolgend angeordnet sind.

4. Uhrengehäuse (10) nach einem der Ansprüche 1 bis 3, bei dem die axialen ringförmigen Anlageflächen (200, 310) des Mittelteils (20) und des Bodens (30) so ausgestaltet sind, dass die Tangentenrichtungen der ersten und zweiten Kreisbogensegmente jeweils durch einen Winkel von 60 Grad voneinander getrennt sind.

5. Uhrengehäuse (10) nach einem der Ansprüche 1 bis 4, bei dem die axialen ringförmigen Anlageflächen (200, 310) des Mittelteils (20) und des Bodens (30) so ausgelegt sind, dass die Tangentenrichtungen der kreisbogenförmigen Segmente Geradenabschnitte definieren, die sich in einem Punkt schneiden, welcher das Zentrum der Öffnung (21) markiert.

6. Uhrengehäuse (10) nach einem der Ansprüche 1 bis 5, bei dem die durch das periphere Profil der axialen ringförmigen Anlageflächen (200, 310) definierte Form konvex ist.

7. Uhrengehäuse (10) nach einem der Ansprüche 1 bis 6, bei dem die Dichtung (40) ein zu den Profilen der axialen ringförmigen Anlageflächen (200, 310) des Mittelteils (20) und des Bodens (30) komplementäres Profil aufweist.

## Claims

1. Watch case (10) comprising a back (30) driven into a middle (20) by means of a joint (40), the back (30) including a body (31) from which radially extends a lip (32), said body (31) comprising an axial annular shoulder (310) and said lip (32) comprising a radial annular shoulder (320), the middle (20) including an axial opening (21) and has an axial annular shoulder (200) extending opposite the axial annular shoulder (310) of the body (31) of the back (30), and a radial annular shoulder (201) resting against the radial annular shoulder (320) of the lip (32), the joint (40) being interposed between the axial annular shoulders (200, 310) of the middle (20) and of the back (30), and where the axial annular shoulders (200, 310) of the middle (20) and of the back (30) have peripheral profiles of complementary shapes, substantially circular, comprising one and the other, a first circular-arc-shaped portion having a first radius (R1, R2), and a second circular-arc-shaped portion to which is connected the first portion, having a second radius (r1, r2) the value of which is lower than that of the first radius (R1, R2).

2. Watch case (10) according to claim 1, wherein the value of the second radius (r1, r2) is greater than half the value of the first radius (R1, R2).

3. Watch case (10) according to one of claims 1 or 2, wherein the peripheral profile of the axial annular shoulders (200, 310) of the middle (20) and of the back (30) comprise a plurality of first and second circular-arc-shaped portions alternately distributed, one after another.

4. Watch case (10) according to one of claims 1 to 3, wherein the axial annular shoulders (200, 310) of the middle (20) and of the back (30) are configured so that the sagittas of the first and second circular-arc-shaped portions are separated from one another by an angle of 60 degrees.

5. Watch case (10) according to one of claims 1 to 4, wherein the axial annular shoulders (200, 310) of the middle (20) and of the back (30) are configured so that the sagittas of the circular-arc-shaped portions define segments of intersecting lines in a point materialising the centre of the opening (21).

6. Watch case (10) according to one of claims 1 to 5, wherein the shape defined by the peripheral profile of the axial annular shoulders (200, 310) is convex.

7. Watch case (10) according to one of claims 1 to 6, wherein the joint (40) has a profile complementary to those of the axial annular shoulders (200, 310) of the middle (20) and of the back (30).
